# FASCICULE DE BREVET EUROPEEN

(11) **EP 1 518 980 B1**
(45) Date de publication et mention de la délivrance du brevet: **03.12.2008**
(21) Numéro de dépôt: 03292379.9
(22) Date de dépôt: 26.09.2003
(51) Int. Cl.: E05B 65/00, E05C 1/10

(54) **Dispositif de fermeture pour porte**
Türverschlussanordnung
Closing device for door

(43) Date de publication de la demande: 30.03.2005
(73) Titulaire: SOCAMEL S.A.S., F-38140 Renage (FR)
(72) Inventeur: Saponara, Franck, F-26210 Lapeyrousse Mornay (FR)
(74) Mandataire: Merckling, Norbert

(56) Documents cités:
- WO-A-03/029587
- DE-U- 29 718 649
- FR-A- 1 262 657
- US-A- 4 902 053

## Description

La présente invention se rapporte au domaine technique général des dispositifs de fermeture et de verrouillage de porte. Un tel dispositif est connu par exemple du document DE 297 18 649 U.

La présente invention concerne plus particulièrement mais non exclusivement des portes de chariot destiné à la distribution de plateaux repas ou à des portes de divers compartiments par exemple de réfrigération ou de maintien au chaud, de stockage de produits dangereux dans le domaine médical ou autre.

Plus généralement toute porte permettant d'obturer ou d'accéder à un compartiment peut être équipée d'un dispositif de fermeture ou de verrouillage.

On connaît par exemple des chariots destinés à la distribution de plateaux repas présentant à l'interface du dormant et du battant de porte, un loquet de verrouillage et de déverrouillage. De tels loquets sont en souvent difficiles d'accès et présentent des risques de blessure pour l'utilisateur lors de leur manipulation. En effet, l'utilisation de pièces angulaires qu'il convient d'actionner dans un espace très réduit n'est pas aisé et sans risques pour l'utilisateur.

Le but de la présente invention vise à réaliser un verrouillage pour porte, ne présentant pas de risques de blessure pour l'utilisateur, facile d'accès et dont la réalisation nécessite un nombre très limité de pièces.

L'objet de la présente invention consiste en un dispositif de fermeture selon la revendication 1..

Selon un exemple de réalisation, les moyens de verrouillage automatique comportent :
- un moyen de rappel élastique, sollicité par un déplacement du verrou lors de sa position de verrouillage, et
- une extrémité d'appui du verrou dépassant du plan d'extension de la face intérieure du battant lorsque ledit verrou est dans sa position de déverrouillage, l'appui contre le dormant ramenant le verrou dans sa position de verrouillage.

Selon un exemple de réalisation, le verrou est monté sur le battant, et s'étend dans l'espace libre délimité par la face supérieure du battant et une partie supérieure du dormant venant en surplomb de la face supérieure.

Selon un exemple de réalisation, le verrou présente une ouverture oblongue traversée par une première vis de montage sur le battant, et une ouverture coudée traversée par une seconde vis de montage, l'ouverture coudée comportant une première branche alignée avec l'ouverture oblongue et une seconde branche sensiblement perpendiculaire à la première, pour permettre un débattement respectivement par coulissement et par pivotement dudit verrou.

Selon un exemple de réalisation, le débattement par coulissement du verrou se fait en sollicitant le moyen de rappel élastique.

Selon un exemple de réalisation, le pivotement consécutivement au coulissement du verrou permet de positionner ce dernier en appui sur la seconde vis de montage, en sollicitant le moyen de rappel élastique, ce positionnement correspondant au déverrouillage du battant.

Selon un exemple de réalisation, le battant est pourvu d'une poignée.

Selon un exemple de réalisation, le moyen de rappel élastique est logé dans le verrou.

Selon un exemple de réalisation, le verrou présente un chanfrein, sur son extrémité venant en contact avec la butée lors de la fermeture du battant.

Selon un exemple de réalisation, le déplacement du verrou se fait dans un plan d'extension orthogonal au plan d'extension du battant.

La présente invention concerne également un compartiment obturable par une porte comportant un dispositif de fermeture tel que décrit ci-dessus.

La présente invention concerne également un chariot porte plateaux comportant au moins un tel compartiment.

Selon un exemple de réalisation chaque compartiment est associé à des moyens de chauffage et/ou de réfrigération.

Selon un exemple de réalisation du chariot conforme à l'invention, ce dernier comporte deux compartiments, l'un destiné à la réfrigération et l'autre au chauffage ;

D'autres caractéristiques et avantages ressortiront également de la description détaillée figurant ci-après, en référence aux dessins annexés à titre d'exemples non limitatifs, dans lesquels :
- la figure 1 est une vue partielle d'un chariot comportant un dispositif de fermeture pour porte conforme à un mode de réalisation préféré l'invention,
- la figure 2 représente le dispositif de fermeture conforme à un mode de réalisation préféré l'invention de la figure 1 dans une première position,
- la figure 3 représente le dispositif de fermeture conforme à un mode de réalisation préféré l'invention dans une autre position,
- la figure 4 représente un détail du dispositif de fermeture conforme à un mode de réalisation préféré l'invention,
- la figure 5 représente une vue complémentaire d'un détail du dispositif de fermeture conforme à un mode de réalisation préféré l'invention,
- la figure 6 représente une autre fonctionnalité du dispositif de fermeture conforme à l'invention,
- la figure 7 représente un exemple de réalisation d'un verrou d'un dispositif de fermeture conforme à un mode de réalisation préféré l'invention.

La figure 1 montre un exemple de réalisation de chariot comportant une porte double, dont chaque battant 1 est équipé d'un dispositif de fermeture conforme à un mode de réalisation préféré l'invention. La figure 1 représente le chariot avec les battants 1 en position verrouillée.

La porte comporte au moins un battant 1 articulé sur un dormant 2. L'articulation est réalisée par l'intermédiaire de charnières 3 connues en tant que telles.

Le dispositif de fermeture comporte également un verrou 4 monté sur le battant 1, en regard du dormant 2. Le verrou 4 coopère avec une butée 5 solidaire du dormant 2. La coopération du verrou et de la butée 5 permet de verrouiller le battant 1 sur le dormant 2 en position de fermeture.

Le verrou 4 est ainsi déplaçable entre deux positions stables, représentées par exemple aux figures 2 et 3, à savoir une position de verrouillage (figure 2) et une position de déverrouillage (figure 3) du battant 1 sur le dormant 2. Le verrou 4 peut être positionné dans sa position de verrouillage ou dans sa position de déverrouillage lorsque le battant 1 est ouvert.

Le dispositif de fermeture comporte également des moyens de verrouillage automatique du battant 1 sur le dormant 2 lors de la fermeture de la porte et ce indépendamment du positionnement du verrou 4 avant ladite fermeture. On obtient ainsi un verrouillage du battant 1 quel que soit le positionnement initial du verrou 4 et c'est la fermeture même de la porte qui confirme le verrouillage dudit battant 1.

Les moyens de verrouillage automatique comportent le verrou 4 monté coulissant et pivotant sur le battant 1 ainsi qu'un moyen de rappel élastique 6 sollicité par un déplacement du verrou 4 hors de sa position de verrouillage.

Les moyens de verrouillage automatique comportent également une extrémité d'appui 7 du verrou 4, dépassant du plan d'extension de la face intérieure 1 a du battant 1 lorsque le verrou 4 est dans sa position de déverrouillage. Le contact de l'extrémité d'appui 7 sur le dormant 2 permet de ramener le verrou 4 dans sa position de verrouillage lors du déplacement du battant 1 dans sa position de fermeture. Le battant 1 est par exemple pourvu d'un joint 1 c destiné à venir en contact avec le dormant 2.

C'est ainsi la fermeture du compartiment par le battant 1 qui permet au verrou 4 de venir en prise avec la butée 5. A cet effet le verrou 4, présente une gorge 8 venant s'engager sur la butée 5.

L'extrémité du verrou 4 présente un chanfrein 9 venant en contact avec une face inclinée 5a de la butée 5 de manière à provoquer un déplacement par coulissement et un effacement du verrou 4 lors de la fermeture du battant 1 et ce lorsque le verrou 4 est dans sa position de verrouillage avant ladite fermeture du battant 1. Le verrou 4 revient dans sa position initiale de verrouillage correspondant à l'engagement de la gorge 8 sur la butée 5, empêchant ainsi toute ouverture non volontaire du battant 1. L'extrémité 9a du verrou 4 vient ainsi se rabattre derrière la butée 5 et empêche toute réouverture du battant 1.

Le verrou 4 est monté sur le battant 1 et s'étend dans un espace libre 10 délimité par une face supérieure 11 du battant 1 et une partie supérieure 2a du dormant 2 venant en surplomb de la face supérieure 11.

Selon un exemple de réalisation représenté plus en détail à la figure 4, le verrou 4, présente une ouverture oblongue 12 traversée par une première vis de montage 13 solidaire du battant 1 ainsi qu'une ouverture coudée 14 traversée par une seconde vis de montage 15 solidaire du battant 1. L'ouverture coudée 14 comporte une première branche 14a, oblongue, alignée avec l'ouverture oblongue 12 et une seconde branche 14b sensiblement perpendiculaire à la première branche 14a, permettant ainsi un débattement respectivement par coulissement et par pivotement du verrou 4. Le débattement par coulissement du verrou 4 se fait en sollicitant le moyen de rappel élastique 6. Ce dernier est par exemple fixé sur le verrou 4 et sur la première vis de montage 12. Le moyen de rappel élastique 6 est de préférence logé dans le volume interne du verrou 4.

Le pivotement du verrou 4 s'opère par rotation autour d'un axe matérialisé par la première vis de montage 13 et par le positionnement de la seconde branche 14b sur la seconde vis de montage 15, tel que cela est représenté par exemple à la figure 3.

Le moyen de rappel élastique 6 est sollicité en traction lorsque le verrou 4 est dans sa position de déverrouillage. Le pivotement consécutivement au coulissement du verrou 4 permet ainsi de positionner ce dernier en appui sur la seconde vis de montage 15, le moyen de rappel élastique 6, restant sollicité. Ce positionnement correspond au déverrouillage du battant 1.

Le verrou 4 présente une extrémité de manipulation 16 positionnée au voisinage d'un face externe 1 b du battant 1 et le déplacement du verrou 4 se fait dans un plan d'extension orthogonal au plan d'extension du battant 1. Un tel mouvement, dans un plan unique facilite la manipulation d'une part et réduit considérablement l'encombrement du dispositif de fermeture. Le verrou 4 est quasi entièrement logé dans l'espace libre 10.

Selon un mode de réalisation, un compartiment obturable par une porte comporte un dispositif de fermeture. Un tel compartiment 17 est par exemple destiné à contenir des plateaux repas 18. Dans un exemple de réalisation du compartiment, le battant 1 peut être pivoté jusqu'à 270° par rapport à sa position de fermeture, dans une position d'ouverture dans laquelle le verrou 4 vient se clipser sur un plot de retenue 19. On pourra se reporter par exemple à la figure 6.

L'extrémité du verrou 4 permettant de délimiter la gorge 8 présente ainsi un bord incliné 20 susceptible de déplacer légèrement le verrou 4 par coulissement de manière à autoriser son clipsage sur le plot 19. Le coulissement du verrou 4 se fait par sollicitation du moyen de rappel élastique 6, lequel ramène la gorge 8 en engagement sur le plot 19 lorsque le battant ouvert est pivoté de 270°. Les dimensions du bord incliné 20 délimitant en partie la gorge 8 sont choisies pour permettre un dégagement du verrou 4 du plot 19 par une simple traction exercée sur le battant 1. La raideur du moyen de rappel élastique 6, de même que les dimensions et les formes des pièces venant en coopération pour bloquer le battant 1 dans sa position ouverte à 270°, sont choisies pour optimiser d'une part la retenue du battant 1 et d'autre part la force nécessaire pour dégager la gorge 8 du plot 19.

Selon un exemple de réalisation, chaque battant 1 est pourvu d'une poignée 21. Lorsque l'utilisateur souhaite ouvrir la porte, il exerce une traction sur le verrou 4, via l'extrémité de manipulation 16 et déplace ledit verrou 4 dans sa position de déverrouillage. Une traction sur la poignée 21 suffit alors pour pivoter le battant 1. Pour refermer la porte il suffit de pousser le battant 1 dans sa position de fermeture. Le verrouillage est assuré, et par conséquent confirmé par cette simple et unique opération.

Le verrou 4 présente avantageusement une trappe 22 d'accès à son volume intérieur. La trappe 22 est par exemple fixée sur le verrou 4 par l'intermédiaire d'une vis 23. Un taraudage 23a peut être prévu pour le vissage de la vis 23 dans le verrou 4.

Selon un exemple de réalisation représenté à la figure 7, le verrou 4 présente une ouverture d'accès 24 débouchant sur un perçage 25, lequel permet d'introduire et de positionner le moyen de rappel élastique 6, en l'occurrence un ressort, dans ledit verrou 4. Dans cet exemple de réalisation, le moyen de rappel élastique 6 est sollicité en compression lorsque le verrou 4 est déplacé vers sa position de déverrouillage. Le ressort est alors sen appui sur la seconde vis de montage 15 et vient en appui sur une butée 26, constituée par le fond 26 du perçage 25.

Le ressort est en contact avec la seconde vis de montage 15 par l'intermédiaire d'une pièce tubulaire 27, laquelle s'étend à travers l'ouverture coudée 14 et favorise le déplacement du verrou 4 par rapport à ladite seconde vis de montage 15. Une autre pièce tubulaire 27, montée sur la première vis de montage 13, traverse l'ouverture oblongue 12.

Le ressort est monté avec son autre extrémité sur une pièce de guidage 28. Cette dernière comporte une première partie tubulaire 28a, engagée sur ou dans le ressort, et une seconde partie tubulaire 28b, sensiblement orthogonale à la première. La seconde partie tubulaire 28b est destinée à coulisser dans l'ouverture d'accès 24 et assurer ainsi un guidage du ressort de rappel. Les parties tubulaires 28a et 28b sont fixées l'une à l'autre par tous moyens connus, et présentent par exemple une forme en L ou en T.

La pièce tubulaire 27 s'étendant dans l'ouverture coudée 14 reste donc en permanence en contact avec la pièce de guidage 28.

Lorsque le verrou 4 est dans sa position de déverrouillage, le moyen élastique de rappel 6 peut être dans un état précontraint ou non.

On obtient ainsi un dispositif de fermeture dont l'assemblage, le montage et l'utilisation sont faciles à mettre en oeuvre.

La présente invention trouve son application notamment dans des chariots comportant des compartiments conformes à l'invention et associés à des moyens de chauffage et/ou de réfrigération. Avantageusement le chariot comporte deux compartiments, l'un destiné à la réfrigération, et l'autre au chauffage. Par chauffage il convient d'entendre un chauffage direct initial, un réchauffage, ou un maintien au chaud.

## Revendications

1. Dispositif de fermeture pour une porte comportant au moins un battant articulé sur un dormant (2) ledit dispositif comportant
un verrou (4) pouvant être monté sur le battant (1) et coopérant avec une butée (52) pouvant être solidaire du dormant (2),
le verrou (4) étant déplaçable entre deux positions stables, à savoir une position de verrouillage et une position de déverrouillage du battant (1) sur le dormant (2),
et des moyens de verrouillage automatique du battant (1) sur le dormant (2) lors de la fermeture de la porte, indépendamment du positionnement du verrou (4) avant ladite fermeture
tel que le verrou (4), monté coulissant et pivotant sur le battant (1) en regard du dormant (2), présente une extrémité de manipulation (16), positionnée au voisinage de la face externe (1b) du battant (1).

2. Dispositif de fermeture selon la revendication 1, **caractérisé en ce que** les moyens de verrouillage automatique comportent
un moyen de rappel élastique (6), sollicité par un déplacement du verrou (4) hors de sa position de verrouillage,
et une extrémité d'appui (7) du verrou (4), dépassant du plan d'extension de la face intérieure (1a) du battant (1) lorsque le verrou (4) est dans sa position de déverrouillage, l'appui contre le dormant (2) ramenant le verrou (4) dans sa position de verrouillage.

3. Dispositif de fermeture selon la revendication 1 ou 2, **caractérisé en ce que** le verrou (4) peut être est monté sur le battant (1), et peut s'étendre dans l'espace libre (10) délimité par la face supérieure (11) du battant (1) et une partie supérieure (2a) du dormant (2) venant en surplomb de la face supérieure (11).

4. Dispositif de fermeture selon la revendication 2 ou 3, **caractérisé en ce que** le déplacement du verrou (4) se fait dans un plan d'extension orthogonal au plan d'extension du battant (1).

5. Dispositif de fermeture selon l'une quelconque des revendications 1 à 4, **caractérisé en ce que** le verrou (4) présente une ouverture oblongue (12) traversée par une première vis de montage (13) sur le battant (1), et une ouverture coudée (14) traversée par une seconde vis de montage (15), l'ouverture coudée (14) comportant une première branche (14a) oblongue, alignée avec l'ouverture oblongue (12) et une seconde branche (14b) sensiblement perpendiculaire à la première, pour permettre un débattement respectivement par coulissement et par pivotement dudit verrou (4).

6. Dispositif de fermeture selon la revendication 5, **caractérisé en ce que** le débattement par coulissement du verrou (4) se fait en sollicitant le moyen de rappel élastique (6).

7. Dispositif de fermeture selon la revendication 6, **caractérisé en ce que** le moyen de rappel élastique (6) est fixé sur le verrou (4) et sur la première vis de montage (13).

8. Dispositif de fermeture selon l'une quelconque des revendications 4 à 7, **caractérisé en ce que** le pivotement consécutivement au coulissement du verrou (4) permet de positionner ce dernier en appui sur la seconde vis de montage (15), en sollicitant le moyen de rappel élastique (6), ce positionnement correspondant au déverrouillage du battant (1).

9. Dispositif de fermeture selon la revendication 7, **caractérisé en ce que** le moyen de rappel élastique (6) est logé dans le volume interne du verrou (4).

10. Dispositif de fermeture selon l'une quelconque des revendications 1 à 9, **caractérisé en ce que** le verrou (4) présente un chanfrein (9a), sur son extrémité venant en contact avec la butée (5) lors de la fermeture du battant (1).

11. Compartiment (17) obturable par une porte, comportant un dispositif de fermeture conforme à l'une quelconque des revendications 1 à 10.

12. Compartiment (17) selon la revendication 11, **caractérisé en ce que** le battant (1) peut, en position d'ouverture, être pivoté de 270° par rapport à sa position de fermeture, le verrou (4) venant se clipser sur un plot de retenue (19).

13. Chariot, comportant au moins un compartiment (17) selon la revendication 12.

14. Chariot porte-plateaux (18) selon la revendication 13, **caractérisé en ce que** le (ou les) compartiment(s) (17) est (sont) associé(s) à des moyens de chauffage et/ou de réfrigération.

15. Chariot selon la revendication 14, **caractérisé en ce qu'**il comporte deux compartiments (17) selon la revendication 11, l'un destiné à la réfrigération, et l'autre au chauffage.

## Claims

1. Closure device for a door, comprising at least one leaf which is articulated on a frame (2), the said device comprising:
a lock (4) which can be fitted on the leaf (1) and cooperates with a stop (52) which can be integral with the frame (2),
the lock (4) being able to be displaced between two stable positions, i.e. a position for locking and a position for unlocking of the leaf (1) on the frame (2),
and means for automatic locking of the leaf (1) on the frame (2) when the door is closed, irrespective of the positioning of the lock (4) before the said closure, such that the lock (4) which is fitted so as to slide and pivot on the leaf (1) opposite the frame (2), has a handling end (16), which is positioned in the vicinity of the outer surface (1b) of the leaf (1).

2. Closure device according to claim 1, **characterised in that** the automatic locking means comprise:
a resilient return means (6) which is thrust by displacement of the lock (4) out of its locking position,
and a support end (7) for the lock (4), which extends from the extension plane of the inner surface (1a) of the leaf (1) when the lock (4) is in its unlocking position, the support against the frame (2) returning the lock (4) to its unlocking position.

3. Closure device according to claim 1 or 2, **characterised in that** the lock (4) can be fitted on the leaf (1) and can extend in the free space (10) which is delimited by the upper surface (11) of the leaf (1) and an upper part (2a) of the frame (2) overhanging the upper surface (11).

4. Closure device according to claim 2 or 3, **characterised in that** the lock (4) is displaced on an extension plane at right-angles to the extension plane of the leaf (1).

5. Closure device according to any one of claims 1 to 4, **characterised in that** the lock (4) has an oblong opening (12) through which there passes a first fitting screw (13) on the leaf (1), and a bent opening (14) through which there passes a second fitting screw (15), the bent opening (14) comprising a first oblong branch (14a) which is aligned with the oblong opening (12), and a second branch (14b) substantially perpendicular to the first, in order to permit clearance respectively by sliding and pivoting of the said lock (4).

6. Closure device according to claim 5, **characterised in that** the clearance by sliding of the lock (4) takes place by thrusting the resilient return means (6).

7. Closure device according to claim 6, **characterised in that** the resilient return means (6) is secured to the lock (4) and to the first fitting screw (13).

8. Closure device according to any one of claims 4 to 7, **characterised in that** the pivoting after the sliding of the lock (4) makes it possible to position the latter supported on the second fitting screw (15), by thrusting the resilient return means (6), this positioning corresponding to unlocking of the leaf (1).

9. Closure device according to claim 7, **characterised in that** the resilient return means (6) is accommodated in the inner volume of the lock (4).

10. Closure device according to any one of claims 1 to 9, **characterised in that** the lock (4) has a chamfer (9a) on its end which comes into contact with the stop (5) during the closure of the leaf (1).

11. Compartment (17) which can be closed by a door, comprising a closure device according to any one of claims 1 to 10.

12. Compartment (17) according to claim 11, **characterised in that**, in the opening position, the leaf (1) can be pivoted by 270° relative to its position of closure, the lock (4) being clipped onto a retention lug (19).

13. Trolley, comprising at least one compartment (17) according to claim 12.

14. Tray-holder trolley (18) according to claim 13, **characterised in that** the compartment(s) is (are) associated with means for heating and/or cooling.

15. Trolley according to claim 14, **characterised in that** it comprises two compartments (17) according to claim 11, one designed for cooling and the other for heating.

## Patentansprüche

1. Schließvorrichtung für eine Tür, die mindestens einen Flügel aufweist, der auf einem Türrahmen (2) angelenkt ist, wobei die Vorrichtung Folgendes aufweist
einen Riegel (4), der auf dem Flügel (1) montiert werden kann und mit einem Anschlag (52), der fest mit dem Türrahmen (2) verbunden ist, zusammenwirkt,
wobei der Riegel (4) zwischen zwei beständigen Positionen verschoben werden kann, nämlich einer Verriegelungsposition und einer Entriegelungsposition des Flügels (1) auf dem Rahmen (2),
und Mittel zum automatischen Verriegeln des Flügels (1) auf dem Türrahmen (2) beim Schließen der Tür, unabhängig von der Positionierung des Riegels (4) vor dem Schließen
so dass der Riegel (4), der gleitend und schwenkend auf dem Flügel (1) gegenüber dem Türrahmen (2) montiert ist, ein Handhabungsende (16) aufweist, das in der Nähe der Außenseite (1b) des Flügels (1) positioniert ist.

2. Schließvorrichtung nach Anspruch 1, **dadurch gekennzeichnet, dass** die Mittel zum automatischen Verriegeln Folgendes aufweisen
ein elastisches Rückholmittel (6), das von einer Verschiebung des Riegels (4) aus seiner Verrieglungsposition heraus beansprucht wird,
und ein Auflageende (7) des Riegels (4), das aus der Ausdehnungsebene der Innenseite (1a) des Flügels (1) vorsteht, wenn sich der Riegel (4) in seiner Entriegelungsposition befindet, wobei das Anlegen gegen den Türrahmen (2) den Riegel (4) in seine Verriegelungsposition zurückbringt.

3. Schließvorrichtung nach Anspruch 1 oder 2, **dadurch gekennzeichnet, dass** der Riegel (4) auf den Flügel (1) montiert werden kann, sich in den freien Raum (10), der von der Oberseite (11) des Flügels (1) und einem oberen Teil (2a) des Türrahmens (2), der sich der oberen Seite (11) überlagert, abgegrenzt ist, erstrecken kann.

4. Schließvorrichtung nach Anspruch 2 oder 3, **dadurch gekennzeichnet, dass** das Verschieben des Riegels (4) in einer Ausdehnungsebene orthogonal zu der Ausdehnungsebene des Flügels (1) erfolgt.

5. Schließvorrichtung nach einem der Ansprüche 1 bis 4, **dadurch gekennzeichnet, dass** der Riegel (4) eine längliche Öffnung (12) aufweist, die von einer ersten Montageschraube (13) auf dem Flügel (1) durchquert ist, und eine abgewinkelte Öffnung (14), die von einer zweiten Montageschraube (15) durchquert ist, wobei die abgewinkelte Öffnung (14) einen ersten länglichen Schenkel (14a) aufweist, der mit der länglichen Öffnung (12) ausgerichtet ist, und einen zweiten Schenkel (14b), der zu dem ersten im Wesentlichen senkrecht ist, um ein jeweiliges Ausschlagen durch Gleiten und durch Schwenken des Riegels (4) zu erlauben.

6. Schließvorrichtung nach Anspruch 5, **dadurch gekennzeichnet, dass** das Ausschlagen durch Gleiten des Riegels (4) unter Beanspruchung des elastischen Rückholmittels (6) erfolgt.

7. Schließvorrichtung nach Anspruch 6, **dadurch gekennzeichnet, dass** das elastische Rückholmittel (6) auf dem Riegel (4) und auf der ersten Montageschraube (13) befestigt ist.

8. Schließvorrichtung nach einem der Ansprüche 4 bis 7, **dadurch gekennzeichnet, dass** es das Schwenken nach dem Gleiten des Riegels (4) erlaubt, diesen Letzteren in Auflage auf der zweiten Montageschraube (15) unter Beanspruchen des elastischen Rückhaltmittels (6) zu positionieren, wobei dieses Positionieren dem Entriegeln des Flügels (1) entspricht.

9. Schließvorrichtung nach Anspruch 7, **dadurch gekennzeichnet, dass** das elastische Rückholmittel (6) in dem Innenraum des Riegels (4) untergebracht ist.

10. Schließvorrichtung nach einem der Ansprüche 1 bis 9, **dadurch gekennzeichnet, dass** der Riegel (4) eine Abfasung (9a) auf seinem Ende, das mit dem Anschlag (5) beim Schließen des Flügels (1) in Berührung kommt, aufweist.

11. Fach (17), das durch eine Tür verschließbar ist, die eine Schließvorrichtung nach einem der Ansprüche 1 bis 10 aufweist.

12. Fach (17) nach Anspruch 11, **dadurch gekennzeichnet, dass** der Flügel (1) in Öffnungsposition um 270° in Bezug auf seine Schließposition geschwenkt werden kann, wobei sich der Riegel (4) auf den Rückhalteklotz (19) clipst.

13. Wagen, der mindestens ein Fach (17) nach Anspruch 12 aufweist.

14. Tablettförderwagen (18) nach Anspruch 13, **dadurch gekennzeichnet, dass** das Fach oder die Fächer (17) mit Heiz- und/oder Kühlmitteln verbunden sind.

15. Wagen nach Anspruch 14, **dadurch gekennzeichnet, dass** er zwei Fächer (17) nach Anspruch 11 aufweist, das eine zum Kühlen, das andere zum Wärmen.
